# EUROPÄISCHE PATENTSCHRIFT

(11) **EP 2 146 029 B1**
(45) Veröffentlichungstag und Bekanntmachung des Hinweises auf die Patenterteilung: **17.04.2013**
(21) Anmeldenummer: 09008033.4
(22) Anmeldetag: 18.06.2009
(51) Int. Cl.: E05B 15/02, E05B 47/00

(54) **Türrahmenprofil mit einer Schliessleiste**
Door frame profile with a striker plate
Profil de châssis de porte avec une gâche

(30) Priorität: 19.07.2008 DE 202008009683 U
(43) Veröffentlichungstag der Anmeldung: 20.01.2010
(73) Patentinhaber: Carl Fuhr GmbH & Co. KG, 42579 Heiligenhaus (DE)
(72) Erfinder: Roppelt, Hans-Peter, 42579 Heiligenhaus (DE)
(74) Vertreter: von dem Borne, Andreas

(56) Entgegenhaltungen:
- EP-A- 1 614 835
- DE-A1- 10 215 014
- DE-B3-102004 012 112
- DE-U- 6 608 192
- GB-A- 2 177 153
- GB-A- 2 383 077

## Beschreibung

Die Erfindung betrifft ein Türrahmenprofil mit einer an dem Türrahmenprofil befestigten Schließleiste für ein Türschloss mit zurückdrückbarer Schlossfalle, wobei das Türrahmenprofil einen vorderen Abschlusssteg und eine Ausnehmung aufweist, wobei die Schließleiste an dem Türrahmenprofil im Bereich der Ausnehmung und in Schließrichtung hinter dem Abschlusssteg des Türrahmenprofils befestigt ist, wobei die Schließleiste eine Durchbrechung aufweist, welche in montiertem Zustand im Bereich der Ausnehmung des Türrahmenprofils angeordnet ist, wobei in der Durchbrechung ein Sperrstück mit einer Sperrnase für die Schlossfalle angeordnet ist, wobei das Sperrstück mehrteilig ausgebildet ist und zumindest ein Unterteil und ein gegenüber dem Unterteil verschiebbares Oberteil mit der Sperrnase aufweist. - Schließrichtung meint im Rahmen der Erfindung die Richtung, in welcher sich die Schlossfalle des Türschlosses auf das korrespondierende Türrahmenprofil und folglich auf die an dem Türrahmenprofil montierte Schließleiste hin zu bewegt. Das Türrahmenprofil kann aus Metall, zum Beispiel Aluminium und/oder Stahl, oder auch aus Kunststoff gefertigt sein. Die Durchbrechung in der Schließleiste, in welche das Sperrstück eingesetzt wird, ist vorzugsweise als randseitig offene Durchbrechung ausgebildet, so dass eine solche Schließleiste wahlweise mit einem "herkömmlichen" Sperrstück bzw. Sperrgegenstück oder auch mit einem elektrischen Türöffner ausgestattet sein kann, wobei auch der elektrische Türöffner ein Sperrstück aufweist bzw. enthält. In beiden Fällen handelt es sich bei dem Sperrstück in der Regel um ein verstellbares Sperrstück, mit welchem sich Montagetoleranzen ausgleichen lassen. Stets hintergreift die Falle des Türschlosses im Zuge ihrer Schließbewegung das Sperrstück bzw. die Sperrnase des Sperrstückes und hält somit die Tür geschlossen.

Ein solches Türrahmenprofil bzw. eine solche Schließleiste ist beispielsweise aus der DE 102 15 014 A1 bekannt. Die Schließleiste ist mit einem elektrischen Türöffner, mit einer Öffnerfalle und mit einer Sperrnase ausgerüstet. In der Durchtrittsöffnung der Schließleiste ist zumindest ein mit vorgegebener Neigung von dem einen Öffnungsrand hin abgewinkelter Gleitsteg für die Schlossfalle angeordnet, welcher eine Fallenausnehmung in der Öffnerfalle durchgreift. An das Ende des abgewinkelten Gleitsteges schließt sich ein im Wesentlichen parallel zur Leistenvorderseite verlaufendes Stegteil an. Optional kann sich an das Stegteil eine bis zu der anderen Öffnungskante hochgeführte Stegverlängerung anschließen, wobei Gleitsteg, Stegteil und Stegverlängerung mit der Schließleiste bzw. mit dem Leistenvorderteil eine Baueinheit bilden.

Ferner kennt man eine Schließleiste mit einem Türöffner für ein Türschloss, welches ebenfalls mit einem derartigen Gleitsteg versehen ist. Der Gleitsteg ist bei dieser Ausführungsform Bestandteil einer flach bauenden Fallenrutsche, welche einen zentralen Gleitsteg und beidseitig des Gleitsteges Durchbrechungen für die Sperrnase der Öffnerfalle aufweist. Die Fallenrutsche weist ferner auf der vorderen Öffnungsseite einen rinnenartigen Übergriff für ein Stegprofil an dem Türrahmenprofil auf (vgl. DE 10 2004 012 112 B3).

Aus der DE 66 08 192 kennt man ein Türrahmenprofil mit einer darauf montierten Schließleiste. Das Türrahmenprofil weist auch eine Ausnehmung auf und die Schließleiste weist auch eine Durchbrechung auf, wobei die Durchbrechung der Schließleiste im montierten Zustand über der Öffnung des Türrahmenprofils angeordnet ist. Es ist auch ein Sperrstück vorgesehen, welches dort als Öffnerfalle ausgebildet ist.

Die GB 2 383 077 beschreibt eine Schließleiste, an der ein mehrteiliges Sperrstück mit Unterteil und Oberteil montiert wird.

Die bekannten Türrahmenprofile bzw. Schließleisten, welche wahlweise mit einem einfachen verstellbaren Sperrgegenstück oder einem elektrischen Türöffner ausgerüstet sein können, haben sich in der Praxis grundsätzlich bewährt, sie sind jedoch weiterentwicklungsfähig. Störend kann die hohe Geräuschbildung im Zuge des Schließens der Tür sein, da die Schlossfalle - je nach Einbausituation des Sperrstückes - gegebenenfalls zweimal anschlägt, nämlich zunächst gegen den Abschlusssteg und anschließend gegen die Anlaufkante des Sperrstückes. Dieses kann zu Beschädigungen des Rahmenprofils, insbesondere im Bereich des Abschlusssteges führen.

Im Übrigen besteht grundsätzlich die Gefahr, dass diese doppelten "Auftreff-Geräusche" dazu führen, dass bei leichten Schließbewegungen bereits nach dem ersten Auftreffgeräusch der Eindruck entsteht, die Tür sei bereits geschlossen. Dabei besteht insbesondere die Gefahr, dass die Schlossfalle zwischen der vorderen Schließkante und dem Sperrgegenstück einrastet, so dass die Tür in diesem Fall eben nicht geschlossen ist. Insbesondere wenn Schließleisten ohne E-Öffner verwendet werden, sind diese mit einem verstellbaren Sperrstück ausgestattet, wobei die Verstellung es ermöglicht, den Anpressdruck der Gummidichtung zu variieren. Mit dem verstellbaren Sperrstück können folglich auch Einbautoleranzen ausgeglichen werden. Ein solches Sperrgegenstück besteht aus Ober- und Unterteil, welche miteinander verschraubt sind. Löst man zur Verstellung des Anpressdruckes die Schrauben des Sperrgegenstückes, so besteht grundsätzlich die Gefahr, dass das Unterteil ins Rahmenprofil fällt. Bei einer eingebauten Tür besteht dann keine Möglichkeit mehr, an dieses verlorene Unterteil zu gelangen. Wird im Übrigen bei derartigen verstellbaren Sperrgegenstücken die maximale Verstellbarkeit ausgenutzt, so besteht bei den bekannten Ausführungsformen das Problem, dass sich zwischen dem Abschlusssteg und dem Sperrstück ein Spalt ergibt, welcher einen Blick in das Profilinnere erlaubt. Dieses ist aus ästhetischer Sicht unerwünscht.

Ähnliches gilt, wenn aufgrund beengter Platzverhältnisse im Rahmenprofil keine einwandfrei Schwenkbewegung des Sperrgegenstückes eines elektrischen Türöffners möglich ist und aus diesem Grunde der Abschlusssteg des Türrahmens aufgefräst wird. Auch dann entsteht eine unschöne Öffnung, die den Blick ins Innere des Rahmenprofils zulässt. Dieses ist im Übrigen auch in technischer Hinsicht unbefriedigend, da beispielsweise Zugluft durch die Tür hindurchtreten kann. Ferner muss berücksichtigt werden, dass die Türrahmenprofile beim Türenhersteller in der Regel bereits als farblich pulverbeschichtete Profilstäbe angeliefert werden. Durch nachträgliches Auffräsen des Profils entsteht eine blanke, silbrige Fläche, welche ebenfalls aus ästhetischen Gründen stört.

Der Erfindung liegt die Aufgabe zugrunde, ein Türrahmenprofil mit einer Schließleiste für ein Türschloss mit zurückdrückbarer Schlossfalle der eingangs beschriebenen Art zu schaffen, wobei die Schließleiste bei einfachem und kostengünstigen Aufbau universell einsetzbar ist und in technischer wie in ästhetischer Hinsicht allen Anforderungen genügt.

Zur Lösung dieser Aufgabe lehrt die Erfindung bei einem Türrahmenprofil mit Schließleiste für ein Türschloss mit zurückdrückbarer Schlossfalle der eingangs beschriebenen Art, dass das Unterteil des Sperrstücks (passgenau) in einen Stegausschnitt des Abschlusssteges eingreift, wobei sich dieser Stegausschnitt an die Ausnehmung des Türrahmenprofils anschließt, so dass die Schlossfalle im Zuge der Schließbewegung nicht gegen den vorderen Abschlusssteg selbst anläuft. - Die Erfindung geht dabei zunächst einmal von der Erkenntnis aus, dass der Türrahmen bzw. die Türrahmenprofile ohnehin in geeigneter Weise, zum Beispiel mit einer CNS-Fräsmaschine bearbeitet werden, da im Bereich der zu montierenden Schließleiste zumindest eine Ausnehmung vorgesehen ist, welche mit einer Durchbrechung in der Schließleiste korrespondiert und in welche Ausnehmung zum Beispiel ein elektrischer Türöffner eingreift. Eine solche Ausnehmung wird in das Türrahmenprofil bereits im Zuge der Fertigung des Türrahmenprofils eingebracht, ohne dass festgelegt werden muss, ob dieses Türrahmenprofil später mit einer Schließleiste mit E-Öffner oder mit einem herkömmlichen verstellbaren Sperrgegenstück ausgestattet wird. Aus diesen Gründen ist es zunächst einmal in fertigungstechnischer Hinsicht kein Mehraufwand, auch in den Abschlusssteg des Türrahmenprofils einen Stegausschnitt einzubringen, zum Beispiel einzufräsen. Die eingangs beschriebenen ästhetischen Nachteile werden im Rahmen der Erfindung jedoch dadurch vermieden, dass das Sperrstück der erfindungsgemäßen Schließleiste (passgenau) in den Stegausschnitt und folglich in die Ausfräsung des Abschlusssteges eingreift. Die im Zuge des Ausfräsens freiwerdenden metallisch glänzenden Flächen werden folglich von dem Sperrstück abgedeckt. Im Übrigen endet das Sperrstück der erfindungsgemäßen Schließleiste nicht bereits hinter dem Abschlusssteg, sondern es erstreckt sich bis in den Bereich des Abschlusssteges, nämlich bis in den Bereich der Ausfräsung des Abschlusssteges, so dass keine doppelten Anlaufgeräusche beim Schließen der Tür entstehen.

Dieses gilt zunächst einmal für eine erste Ausführungsform der Erfindung, bei welcher ohne elektrischen Türöffner gearbeitet wird. Das Sperrstück ist an sich bekannter Weise mehrteilig, zum Beispiel zweiteilig ausgebildet und weist zumindest ein Unterteil und ein gegenüber dem Unterteil verschiebbares Oberteil auf, wobei das Oberteil die Sperrnase aufweist. Erfindungsgemäß greift nun das Unterteil (passgenau) in den ausgefrästen Stegausschnitt ein. Dazu ist es vorteilhaft, wenn das Unterteil eine entgegen der Schließrichtung vorstehende Passlasche aufweist, welche in den Stegausschnitt eingreift. Im montierten Zustand schließt das Unterteil, zum Beispiel die Passlasche dann bündig mit der Vorderfläche des Abschlusssteges ab. Damit ergibt sich eine in ästhetischer Hinsicht sehr befriedigende Lösung. Außerdem werden doppelte Anlaufgeräusche - wie bereits beschrieben - vermieden. Femer kann es zweckmäßig sein, wenn die Passlasche seitlich von Vorsprüngen begrenzt ist, welche nasenartig aufragen und bündig mit der Oberfläche des Abschlusssteges abschließen. Damit füllt das Sperrstück mit Passlasche und den Vorsprüngen die Ausfräsung vollständig und passgenau aus. Das Oberteil ist in seiner Form vorzugsweise an die Formgebung des Unterteils und insbesondere die Formgebung von Passlasche und Vorsprüngen angepasst, so dass es einwandfrei auf das Unterteil aufgesetzt und dennoch relativ zu dem Unterteil verschoben werden kann. Nach einem weiteren Vorschlag der Erfindung ist vorgesehen, dass das Unterteil eine oder mehrere, zum Beispiel seitlich vorkragende Halteflügel aufweist, welche als Montagehilfe die Ausnehmung des Türrahmenprofils übergreifen und auf dem Türrahmenprofil aufliegen. Diese Halteflügel verhindern, dass das Unterteil im Zuge der Montage, zum Beispiel bei gelösten Schraubverbindungen, in die Ausnehmung des Türrahmenprofils und folglich in das Innere des Türrahmenprofils hereinfallen kann.

Das Unterteil des Sperrstückes wird vorzugsweise folglich in fest vorgegebener Position derart montiert, dass es passgenau und bündig mit dem Abschlusssteg des Türrahmenprofils abschließt. Das Oberteil kann nun in der gewünschten Weise relativ zu dem Unterteil verschoben werden, um zum Beispiel Einbautoleranzen zu kompensieren oder den Anpressdruck der Tür bzw. deren Gummidichtung zu variieren. Dazu weist das Oberteil in an sich bekannter Weise die Sperrnase auf, welche rückseitig die Sperrkante für die Schlossfalle aufweist. Vorderseitig weist die Sperrnase vorzugsweise eine abgeschrägte Anlaufkante für die Schlossfalle auf. Damit gleitet die Falle beim Auftreffen auf diese abgeschrägte vordere Anlaufkante bzw. Schließkante reibungs- und geräuscharm und gelangt hinter die Sperrnase des Sperrgegenstückes.

Wie bereits erläutert, kann die Schließleiste universell nicht nur mit verstellbarem Sperrgegenstück, sondern auch mit elektrischem Türöffner eingesetzt werden. Das Sperrstück ist dann im Rahmen dieser Ausführungsform als (elektrischer) Türöffner ausgebildet, welcher eine bewegliche Öffnerfalle mit der Sperrnase aufweist. Femer weist das Sperrstück eine gegenüber der Öffnerfalle verschiebbare Fallenrutsche auf, wobei diese Fallenrutsche die vordere Anlaufkante für die Schlossfalle bildet. Erfindungsgemäß ist nun bei der Fallenrutsche dieses Sperrstückes vorgesehen, dass diese Fallenrutsche (passgenau) in den Stegausschnitt und folglich in die Ausfräsung des Abschlusssteges eingreift. Im Rahmen der Erfindung kann folglich der Abschlusssteg des Türrahmenprofils aufgefräst werden, ohne dass zum Zeitpunkt der Fertigung feststeht, ob das bereits beschriebene mehrteilige Sperrstück oder der elektrische Türöffner montiert wird. Stets werden die beschriebenen ästhetischen und auch funktionellen Nachteile vermieden, da das Sperrstück, und im Falle des elektrischen Türöffners die Fallenrutsche, passgenau in den Stegausschnitt eingreift. Vorzugsweise schließt die Fallenrutsche bzw. deren vorderseitige Anlaufkante bündig mit der Vorderfläche des Abschlusssteges ab. Die Anlaufkante der Fallenrutsche kann auch in diesem Falle abgeschrägt ausgebildet sein. Ferner kann es zweckmäßig sein, wenn die Anlaufkante der Fallenrutsche gegenüber der Oberfläche des Abschlusssteges abgesenkt ist. Die Falle schlägt folglich nicht auf scharfkantige aufgefräste vordere Profilkanten, sondern gleitet beim Auftreffen auf die abgesenkte und abgeschräkte vordere Anlaufkante der Fallenrutsche.

Die Fallenrutsche kann in an sich bekannter Weise mit einem sich von der Vorderkante in Schließrichtung erstreckenden geneigten Gleitsteg für die Schlossfalle ausgebildet sein, so wie es beispielsweise in der DE 102 15 014 A1 beschrieben ist. An den Gleitsteg kann sich ein parallel zur Leistenoberfläche verlaufendes Stegteil anschließen, an welches sich wiederum eine bis zu der anderen Öffnungskante hochgezogene Stegverlängerung anschließen kann. Dann ist es besonders zweckmäßig, wenn die Anlaufkante der Fallenrutsche eine Verdickung aufweist, welche sich vorzugsweise bis in den Bereich des geneigten Gleitsteges erstreckt. Eine solche Verdickung bzw. Erhöhung verhindert, dass die Falle zwischen der vorderen Schließkante und dem Sperrgegenstück einrastet.

Insgesamt werden die eingangs beschriebenen Nachteile, welche sich beim Stand der Technik in der Praxis ergeben können, im Rahmen der Erfindung auf kostengünstige Weise vermieden, und zwar obwohl bzw. gerade weil der Abschlusssteg mit einem Stegausschnitt versehen ist, welcher beispielsweise als Ausfräsung ausgebildet sein kann. Dennoch wird die vordere Rahmen-Profilkante geschützt. Es kann beim Auftreffen der Falle nicht länger zu einem Abplatzen von Lack bzw. Pulverbeschichtungen kommen. Die vordere Profil-öffnung wird außerdem formschön abgedeckt. Dieses ist insbesondere bei Designertüren von Vorteil. Die durch das Auffräsen des Abschlusssteges freiwerdenden silbrig glänzenden Flächen werden einwandfrei verdeckt und stören nicht. Die Gummidichtung liegt im Übrigen dicht am Rahmen an und es wird auch ein geräuscharmer Falleneinlauf gewährleistet, ohne dass die Gefahr von doppelten Anlaufgeräuschen besteht. Bei identischer Profilfräsung können sowohl Schließleisten mit oder ohne elektrischen Türöffner verwendet werden. Die Türprofile können mit einem einzigen CNC-Programm gefertigt werden. Eine doppelte Lagerhaltung ist nicht erforderlich. Dabei bleibt die Verstellbarkeit des Sperrstückes weiterhin gewährleistet. Die Falle rastet in jeder Schließsituation sicher hinter dem Sperrgegenstück ein und hält die Tür geschlossen. Im übrigen wird eine besonders kostengünstige Lösung erreicht.

Im Folgenden wird die Erfindung anhand einer lediglich ein Ausführungsbeispiel darstellenden Zeichnung näher erläutert. Es zeigen
- Fig. 1: eine an einem Türrahmenprofil montierte Schließleiste in perspektivischer Darstellung,
- Fig. 2: den Gegenstand nach Fig. 1 ohne Schließleiste,
- Fig. 3: das Unterteil eines Sperrstückes in perspektivischer Ansicht,
- Fig.4: das Oberteil eines Sperrstückes in perspektivischer Ansicht,
- Fig. 5: den Gegenstand nach Fig. 1 in einer abgewandelten Ausführungsform mit elektrischem Türöffner,
- Fig. 6: Einen Schnitt durch den Gegenstand nach Fig. 5.

In den Figuren ist eine Schließleiste 1 für ein nicht dargestelltes Türschloss mit zurückdrückbarer Schlossfalle dargestellt. Die Schließleiste 1 wird bzw. ist an einem Türrahmenprofil 2 befestigt (vgl. Fig. 1). Ein solches Türrahmenprofil ist als Hohlprofil aus zum Beispiel Metall gefertigt. Das Türrahmenprofil 2 weist einen vorderen Abschlusssteg 3 auf. Hinter diesem vorderen Abschlusssteg 3 ist in Schließrichtung die Schließleiste 1 montiert. Die Schließrichtung ist in Fig. 1 durch den Pfeil S angedeutet. Schließrichtung S meint dabei die Richtung, in welcher sich die (nicht dargestellte) Falle im Zuge des Schließens der Tür auf die Schließleiste 1 hinzu bewegt. Die Schließleiste 1 weist eine Durchbrechung 4 auf, welche im Ausführungsbeispiel als frontseitig offene Durchbrechung ausgebildet ist. Eine vergleichende Betrachtung der Fig. 1 und 2 macht deutlich, dass das Türrahmenprofil 2 im Bereich der Durchbrechung 4 der Schließleiste 1 eine Ausnehmung 5 aufweist, welche als Ausfräsung ausgestaltet ist. wie im Folgenden noch erläutert wird, lässt sich nun unter Berücksichtigung der Ausnehmung 5 des Türrahmenprofils in die Durchbrechung 4 der Schließleiste 1 wahlweise ein verstellbares Sperrstück ohne elektrischen Türöffner (vgl. Fig. 1 bis 4) oder ein Sperrstück mit elektrischem Türöffner (vgl.Fig. 5 und 6) einsetzen. Stets ist im Bereich der Durchbrechung 4 der Schließleiste ein Sperrstück 6 montiert, welches eine Sperrnase 7 für die Schlossfalle aufweist. Die Erfindung sieht nun vor, dass der Abschlusssteg 3 des Türrahmenprofils 2 im Bereich der Ausnehmung 5 einen Stegausschnitt 8 in Form einer Ausfräsung aufweist. In diesen Stegausschnitt 8 greift nun das Sperrstück 6 passgenau ein.

Dieses soll beispielhaft an einer ersten Ausführungsform gemäß Fig. 1 bis 4 erläutert werden. Bei dieser Ausführungsform ohne E-Öffner ist das Sperrstück 6 zweiteilig ausgebildet. Es besteht aus einem Unterteil 9 sowie einem gegenüber dem Unterteil 9 verschiebbaren Oberteil 10, wobei das Oberteil 10 die Sperrnase 7 aufweist. Bei dieser Ausführungsform greift nun das Unterteil 9 des Sperrstückes 6 passgenau in den ausgefrästen Stegausschnitt 8 des vorderen Abschlusssteges 3 ein. Dazu weist das Unterteil 9 eine entgegen der Schließrichtung S vorstehende und folglich einen Vorsprung bildende Passlasche 11 auf, welche in diesen Stegausschnitt 8 eingreift. Die Passlasche 11 bzw. der Passvorsprung schließt dabei bündig mit der Vorderfläche 12 des Abschlusssteges 3 ab. Die Passlasche 11 ist seitlich von nasenartigen Vorsprüngen 13 begrenzt, welche orthogonal zu der Passlasche verlaufen und bündig mit der Oberfläche 14 des Abschlusssteges 3 abschließen. Insgesamt wird deutlich, dass durch die Kombination von einerseits dem Stegausschnitt 8 des vorderen Abschlusssteges 3 und andererseits der (exakten) Anpassung des Sperrstückes 6 bzw. im Ausführungsbeispiel des Unterteils 9 des Sperrstückes mit Passlasche 11 eine Konstruktion geschaffen wird, bei welcher weder Beschädigungen des Rahmenprofils zu befürchten sind, noch störende Fräsflächen sichtbar sind.

Um die Montage des Sperrstückes 6 mit Oberteil 10 und Unterteil 9 zu vereinfachen, sind an dem Unterteil 9 zwei seitlich vorkragende Halteflügel 15 vorgesehen. Diese übergreifen die Ausnehmung 5 des Türrahmenprofils 2, so dass sie auf dem Türrahmenprofil 2 aufliegen. Dadurch wird verhindert, dass das Unterteil 9 im Zuge der Montage in die Ausnehmung 5 und damit in das Innere des Türrahmenprofils 2 fallen kann. Denn Untereil 9 und Oberteil 10 werden mit Hilfe von Schrauben 16 miteinander und an der Schließleiste 1 befestigt. Dazu weist das Unterteil 9 Gewindebohrungen 17 auf, während das Oberteil 10 mit korrespondierenden Langlöchern 18 versehen ist, so dass bei leicht gelösten Schrauben 16 eine Verschiebung von Unterteil 9 zu Oberteil 10 möglich ist. Um eine zuverlässige Fixierung von Unterteil 9 und Oberteil 10 relativ zueinander zu gewährleisten, sind das Oberteil 10 und das Unterteil 9 in an sich bekannter Weise mit Rastelementen und Rastgegenelementen versehen, welche einerseits oberseitig auf dem Unterteil und andererseits unterseitig auf an dem Oberteil angeordnet sind.

Eine vergleichende Betrachtung der Fig. 1 bis 4 macht folglich deutlich, dass eine Schlossfalle im Zuge der Schließbewegung nicht gegen den vorderen Abschlusssteg 3 selbst anläuft, sondern dass dieser vordere Abschlusssteg 3 in diesem Bereich eine Ausfräsung 8 aufweist, welche von der Passlasche 11 des Sperrstückes 6 abgedeckt ist, wobei die Schlossfalle gegen die Sperrnase 7 anläuft und diese schließlich hintergreift. Die Sperrnase 7 weist folglich einerseits die (hintere) Sperrkante 19 sowie die (vordere) Anlaufkante 20 auf. Die vordere Anlaufkante 20 ist dabei abgeschrägt, um die Geräuschbildung weiter zu minimieren.

Die Fig. 5 und 6 zeigen nun, dass die Schließleiste mit identischem Türrahmenprofil und identischer Ausnehmung 5 sowie identischem Stegausschnitt 8 auch mit einem elektrischen Türöffner eingesetzt werden kann. Bei dieser Ausführungsform ist das Sperrstück 6 folglich als elektrischer Türöffner ausgebildet, welcher eine bewegliche Öffnerfalle 21 aufweist, welche wiederum mit der Sperrnase 7 versehen ist. Femer weist das Sperrstück 6 in dieser Ausführungsform eine gegenüber der Öffnerfalle 21 verschiebbare Fallenrutsche 22 auf. Diese Fallenrutsche weist wiederum die vordere Anlaufkante 20' auf, gegen welche die Schlossfalle im Zuge der Schließbewegung anläuft. Auch diese Anlaufkante 20' ist im Ausführungsbeispiel abgeschrägt ausgebildet. Auch bei dieser Ausführungsform greift nun das Sperrstück 6 passgenau in die Ausfräsung 8 des Profilsteges 3 ein. In diesem Fall greift die Fallenrutsche 22 passgenau in diesen Stegausschnitt 8 ein. Die Fallenrutsche 22 schließt folglich mit ihrer vorderen Anlaufkante 20' bündig mit der Vorderfläche 12 des Abschlusssteges 3 ab. Dabei ist die Anlaufkante 20' der Fallenrutsche nicht nur abgeschrägt gegenüber dem Abschlusssteg, sondern auch abgesenkt gegenüber der Oberfläche 14 des Abschlusssteges 3.

Im Übrigen ist in den Figuren erkennbar, dass die Fallenrutsche 22 in an sich bekannter Weise einen sich von der Vorderkante in Schließrichtung S erstreckenden, geneigten Gleitsteg 23a für die Schlossfalle aufweist, an welchen sich eine im Wesentlichen parallel zur Leistenoberfläche verlaufendes Stegteil 23b anschließt, an welches sich wiederum ein bis zu der anderen Öffnungskante hochgezogene Stegverlängerung 23c anschließt. Diese Stegteile 23a, 23b, 23c sind integraler Bestandteil der Fallenrutsche 22, das heißt die Fallenrutsche mit diesen Stegen ist einstückig ausgebildet. Beidseitig der Gleitstege 23a, 23b, 23c sind Durchbrechungen in der Fallenrutsche angeordnet, durch welche die Sperrnase 7 der Öffnerfalle 21 hindurchgreift.

Im Übrigen ist in den Figuren erkennbar, dass die vordere Anlaufkante 20' der Fallenrutsche eine Verdickung bzw. Erhöhung 24 aufweist, welche sich von der Vorderkante bis in den Bereich des Gleitsteges 23a erstreckt. Mit Hilfe dieser Verdickung bzw. Erhöhung 24 wird vermieden, dass die Falle zwischen der Fallenrutsche 22 und der Schließnase 7 eingreifen kann und der Eindruck entsteht, als befinde sich die Falle bereits im Schloss.

## Patentansprüche

1. Türrahmenprofil (2) mit einer an dem Türrahmenprofil (2) befestigten Schließleiste (1) für ein Türschloss mit zurückdrückbarer Schlossfalle,
wobei das Türrahmenprofil (2) einen vorderen Abschlusssteg (3) und eine Ausnehmung (5) aufweist,
wobei die Schließleiste (1) an dem Türrahmenprofil (2) im Bereich der Ausnehmung (5) und in Schließrichtung (S) hinter dem Abschlusssteg (3) des Türrahmenprofils (2) befestigt ist,
wobei die Schließleiste (1) eine Durchbrechung (4) aufweist, welche in montiertem Zustand im Bereich der Ausnehmung (5) des Türrahmenprofils (2) angeordnet ist,
wobei in der Durchbrechung (4) ein Sperrstück (6) mit einer Sperrnase (7) für die Schlossfalle angeordnet ist, wobei das Sperrstück (6) mehrteilig ausgebildet ist und zumindest ein Unterteil (9) und ein gegenüber dem Unterteil verschiebbares Oberteil (10) mit der Sperrnase (7) aufweist, **dadurch gekennzeichnet,**
**dass** das Unterteil (9) des Sperrstücks (6) in einen Stegausschnitt (8) des Abschlusssteges (3) eingreift, welcher sich an die Ausnehmung (5) des Türrahmenprofils (2) anschließt, so dass die Schlossfalle im Zuge der Schließbewegung nicht gegen den vorderen Abschlusssteg (3) selbst anläuft.

2. Türrahmenprofil (2) nach Anspruch 1, **dadurch gekennzeichnet, dass** das Unterteil (9) eine entgegen der Schließrichtung (S) vorstehende Passlasche (11) aufweist, welche in den Stegausschnitt (8) eingreift.

3. Türrahmenprofil (2) nach Anspruch 2, **dadurch gekennzeichnet, dass** das Unterteil (9), zum Beispiel die Passlasche (11), bündig mit der Vorderfläche (12) des Abschlusssteges (3) abschließt.

4. Türrahmenprofil (2) nach Anspruch 2 oder 3, **dadurch gekennzeichnet, dass** die Passlasche (11) seitlich von Vorsprüngen (13) begrenzt ist, welche bündig mit der Oberfläche (14) des Abschlusssteges (3) abschließen.

5. Türrahmenprofil (2) nach einem der Ansprüche 1 bis 4, **dadurch gekennzeichnet, dass** das Unterteil (9) einen oder mehrere, zum Beispiel seitlich vorkragende Halteflügel (15) aufweist, welche als Montagehilfe die Ausnehmung (5) des Türrahmenprofils (2) übergreifen und auf dem Türrahmenprofil (2) aufliegen.

6. Türrahmenprofil (2) nach einem der Ansprüche 1 bis 5, **dadurch gekennzeichnet, dass** die rückseitig eine Sperrkante (19) aufweisende Sperrnase (7) vorderseitig eine abgeschrägte Anlaufkante (20) für die Schlossfalle aufweist.

7. Türrahmenprofil (2) mit einer an dem Türrahmenprofil (2) befestigten Schließleiste (1) für ein Türschloss mit zurückdrückbarer Schlossfalle,
wobei das Türrahmenprofil (2) einen vorderen Abschlusssteg (3) und eine Ausnehmung (5) aufweist,
wobei die Schließleiste (1) an dem Türrahmenprofil (2) im Bereich der Ausnehmung (5) und in Schließrichtung (S) hinter dem Abschlusssteg (3) des Türrahmenprofils (2) befestigt ist,
wobei die Schließleiste (1) eine Durchbrechung (4) aufweist, welche in montiertem Zustand im Bereich der Ausnehmung (5) des Türrahmenprofils (2) angeordnet ist,
wobei in der Durchbrechung (4) ein Sperrstück (6) mit einer Sperrnase (7) für die Schlossfalle angeordnet ist,
wobei das Sperrstück (6) als Türöffner, zum Beispiel elektrischer Türöffner, ausgebildet ist, welcher eine bewegliche Öffnerfalle (21) mit der Sperrnase (7) aufweist und eine gegenüber der Öffnerfalle verschiebbare Fallenrutsche (22) mit einer vorderen Anlaufkante (20') für die Schlossfalle aufweist, **dadurch gekennzeichnet,**
**dass** die Fallenrutsche (22) in einen Stegausschnitt (8) des Abschlusssteges (3) eingreift, welcher sich an die Ausnehmung (5) des Türrahmenprofils anschließt, so dass die Schlossfalle im Zuge der Schließbewegung nicht gegen den vorderen Abschlusssteg (3) selbst anläuft.

8. Türrahmenprofil (2) nach Anspruch 7, **dadurch gekennzeichnet, dass** die Fallenrutsche (22) bzw. deren vordere Anlaufkante (20') bündig mit der Vorderfläche (12) des Abschlusssteges (3) abschließt.

9. Türrahmenprofil (2) nach Anspruch 7 oder 8, **dadurch gekennzeichnet, dass** die Anlaufkante (20') der Fallenrutsche (22) abgeschrägt gegenüber dem Abschlusssteg (3) ist.

10. Türrahmenprofil (2) nach einem der Ansprüche 7 bis 9, **dadurch gekennzeichnet, dass** die Anlaufkante (20') der Fallenrutsche (22) gegenüber der Oberfläche (14) des Abschlusssteges (3) abgesenkt ist.

11. Türrahmenprofil (2) nach einem der Ansprüche 7 bis 10, **dadurch gekennzeichnet, dass** die Fallenrutsche (22) einen sich von der Vorderkante in Schließrichtung erstreckenden geneigten Gleitsteg (23a) für die Schlossfalle aufweist, an welchen sich vorzugsweise eine im Wesentlichen parallel zur Leistenoberfläche verlaufendes Stegteil (23b) anschließt, an welches sich wiederum vorzugsweise ein bis zu der anderen Öffnungskante hochgezogene Stegverlängerung (23c) anschließt.

12. Türrahmenprofil (2) nach einem der Ansprüche 7 bis 11, **dadurch gekennzeichnet, dass** die Anlaufkante (20') der Fallenrutsche (22) zumindest eine Verdickung (24) aufweist.

## Claims

1. A door frame profile (2) with a striker plate (1) for a door lock with retractable lock latch secured to the door frame profile (2),
wherein the door frame profile (2) exhibits a front end web (3) and a recess (50),
wherein the striker plate (1) is secured to the door frame profile (2) in the area of the recess (5) and behind the end web (3) of the door frame profile (2) in the closing direction,
wherein the striker plate (1) exhibits a through hole (4), which is arranged in the area of the recess (5) of the door frame profile (2) in the assembled state,
wherein the through hole (4) incorporates a catch (6) with a cam (7) for the lock latch, wherein the catch (6) has a multipart design, and exhibits at least one lower section (9) and an upper section (10) adjustable relative to the lower section with the cam (7), **characterized in that**
the lower section (9) of the catch (6) engages into a web cutout (8) of the end web (3), which adjoins the recess (5) of the door frame profile (2), so that the lock latch does not run up against the front end web (3) itself during the closing motion.

2. The door frame profile (2) according to claim 1, **characterized in that** the lower section (9) exhibits a fitting bracket (11) that projects opposite the closing direction (S), which engages into the web cutout (8).

3. The door frame profile (2) according to claim 2, **characterized in that** the lower section (9), e.g., the fitting bracket (11), closes flush with the front surface (12) of the end web (3).

4. The door frame profile (2) according to claim 2 or 3, **characterized in that** the fitting bracket (11) is laterally bordered by projections (13), which close flush with the surface (14) of the end web (3).

5. The door frame profile (2) according to one of claims 1 to 4, **characterized in that** the lower section (9) exhibits one or more, e.g., laterally protruding, retaining wings (15), which overlap the recess (5) of the door frame profile (2) as an assembly aid and rest on the door frame profile (2).

6. The door frame profile (2) according to one of claims 1 to 5, **characterized in that** the cam (7), the rear side of which has the locking edge (19), exhibits a beveled leading edge (20) for the lock latch on the front side.

7. A door frame profile (2) with a striker plate (1) for a door lock with retractable lock latch secured to the door frame profile (2),
wherein the door frame profile (2) exhibits a front end web (3) and a recess (50),
wherein the striker plate (1) is secured to the door frame profile (2) in the area of the recess (5) and behind the end web (3) of the door frame profile (2) in the closing direction,
wherein the striker plate (1) exhibits a through hole (4), which is arranged in the area of the recess (5) of the door frame profile (2) in the assembled state,
wherein a catch (6) with a cam (7) for the lock latch is arranged in the through hole (4),
wherein the catch (6) is designed as a door opener, for example an electric door opener, which exhibits a movable opener latch (21) with the cam (7), and exhibits a latch chute (22) that can be adjusted relative to the opener latch and has a front leading edge (20') for the lock latch, **characterized in that**
the latch chute (22) engages into a web cutout (8) of the end web (3), which adjoins the recess (5) of the door frame profile, so that the lock latch does not run against the front end web (3) itself during the closing motion.

8. The door frame profile (2) according to claim 7, **characterized in that** the latch chute (22) or its front leading edge (20') closes flush with the front surface (12) of the end web (3).

9. The door frame profile (2) according to claim 7 or 8, **characterized in that** the leading edge (20') of the latch chute (22) is beveled in relation to the end web (3).

10. The door frame profile (2) according to one of claims 7 to 9, **characterized in that** the leading edge (20') of the latch chute (22) is lowered in relation to the surface (14) of the end web (3).

11. The door frame profile (2) according to one of claims 7 to 10, **characterized in that** the latch chute (22) exhibits an inclined sliding web (23a) for the lock latch that extends from the front edge in the closing direction, and is preferably adjoined by a web section (23b) that runs essentially parallel to the plate surface, and is in turn preferably adjoined by a web extension (23c) hoisted up to the other opening edge.

12. The door frame profile (2) according to one of claims 7 to 11, **characterized in that** the leading edge (20') of the latch chute (22) exhibits at least one thickened portion (24).

## Revendications

1. Profilé de châssis de porte (2) comportant un listel de fermeture (1) fixé sur le profilé de châssis de porte destiné à une serrure de porte avec moraillon repoussable, dans lequel le profilé de châssis de porte (3) présente un talon de clôture avant (4) et un évidement (5), dans lequel le listel de fermeture (1) est fixé sur le profilé de châssis de porte (2) au niveau de l'évidement (5) et dans la direction de fermeture (S) derrière le talon de clôture (3) du profilé de châssis de porte (2), dans lequel le listel de fermeture (1) présente une percée qui en l'état monté est disposée au niveau de l'évidement (5) du profilé de châssis de porte (2), dans lequel dans la percée (4) une pièce de verrouillage (6) avec un nez de verrouillage (7) destiné au moraillon est disposée, dans lequel la pièce de verrouillage (6) est conçue en plusieurs parties et présente au moins une partie inférieure (9) et une partie supérieure (10) déplaçable avec le nez de verrouillage (7) par rapport à la partie inférieure, **caractérisé en ce que** la partie inférieure (9) de la pièce de verrouillage (6) vient en prise dans une découpure de talon (8) du talon de clôture (3), qui se rattache à l'évidement (5) du profilé de châssis de porte (2), de sorte que le moraillon ne bute pas de lui-même au cours du mouvement de fermeture contre le talon de clôture avant (3).

2. Profilé de châssis de porte (2) selon la revendication 1, **caractérisé en ce que** la partie inférieure (9) présente une languette de réglage (11) faisant saillie en sens inverse de la direction de fermeture (S), qui vient en prise dans la découpure de talon (8).

3. Profilé de châssis de porte (2) selon la revendication 2, **caractérisé en ce que** la partie inférieure (9), par exemple la languette de réglage (11), affleure au ras de la surface avant (12) du talon de clôture (3).

4. Profilé de châssis de porte (2) selon les revendications 2 ou 3, **caractérisé en ce que** la languette de réglage (11) est délimitée latéralement par des protubérances (13), qui affleurent au ras de la surface (14) du talon de clôture (3).

5. Profilé de châssis de porte (2) selon une des revendications 1 à 4, **caractérisé en ce que** la partie inférieure (9) présente une ou plusieurs ailettes de retenue (15), par exemple en saillie latérale, qui empiètent en tant qu'auxiliaires de montage sur l'évidement (5) du profilé de châssis de porte (2) et viennent reposer sur le profilé de châssis de porte (2).

6. Profilé de châssis de porte (2) selon une des revendications 1 à 5, **caractérisé en ce que** le nez de verrouillage (7) présentant du côté arrière une arête de verrouillage (19) présente du côté avant une arête de démarrage (20) chanfreinée destinée au moraillon.

7. Profilé de châssis de porte (2) comportant un listel de fermeture (1) fixé sur le profilé de châssis de porte (2)destiné à une serrure de porte avec moraillon repoussable, dans lequel le profilé de châssis de porte (2) présente un talon de clôture avant (3) et un évidement (5), dans lequel le listel de fermeture (1) est fixé sur le profilé de châssis de porte (2) au niveau de l'évidement (5) et dans la direction de fermeture (S) derrière le talon de clôture (3) du profilé de châssis de porte (2), dans lequel le listel de fermeture (1) présente une percée (4), qui en l'état monté est disposée au niveau de l'évidement (5) du profilé de châssis de porte (2), dans lequel dans la percée (4) une pièce de verrouillage (6) comportant un nez de verrouillage (7) destiné au moraillon est disposée, dans lequel la pièce de verrouillage (6) est conçue comme une gâche, par exemple une gâche électrique, qui présente un pêne mobile (21) avec le nez de verrouillage (7) et un guide de bec de cane (22) déplaçable par rapport au pêne avec une arête de démarrage avant (20') destinée au pêne, **caractérisé en ce que** le guide de bec de cane (22) vient en prise dans une découpure de talon (8) du talon de clôture (3), qui se rattache à l'évidement (5) du profilé de châssis de porte, de sorte que le moraillon ne bute pas de lui-même au cours du mouvement de fermeture contre le talon de clôture avant (3).

8. Profilé de châssis de porte (2) selon la revendication 7, **caractérisé en ce que** le guide de bec de cane (22) resp. son arête de démarrage avant (20') affleure au ras de la surface avant (12) du talon de clôture (3).

9. Profilé de châssis de porte (2) selon les revendications 7 ou 8, **caractérisé en ce que** l'arête de démarrage (20') du guide de bec de cane (22) est chanfreinée par rapport au talon de clôture (3).

10. Profilé de châssis de porte (2) selon une des revendications 7 à 9, **caractérisé en ce que** l'arête de démarrage (20') du guide de bec de cane (22) est abaissée par rapport à la surface (14) du talon de clôture (3).

11. Profilé de châssis de porte (2) selon une des revendications 7 à 10, **caractérisé en ce que** le guide de bec de cane (22) présente un talon coulissant (23a) destiné au moraillon, s'étendant en inclinaison depuis l'arête avant dans la direction de fermeture, auquel se rattache de préférence une partie de talon (23b) s'étendant essentiellement parallèlement à la surface du listel, à laquelle se rattache à son tour de préférence un prolongement de talon (23c) rehaussé jusqu'à l'autre arête d'ouverture.

12. Profilé de châssis de porte (2) selon une des revendications 7 à 11, **caractérisé en ce que** l'arête de démarrage (20') du guide de bec de cane (22) présente au moins un épaississement (24).
